# EUROPÄISCHE PATENTSCHRIFT

(11) **EP 0 207 510 B1**
(45) Veröffentlichungstag und Bekanntmachung des Hinweises auf die Patenterteilung: **01.02.1989**
(21) Anmeldenummer: 86109018.1
(22) Anmeldetag: 02.07.1986
(51) Int. Cl.: A47F 3/04

(54) **Kühlregal**
Refrigerated display cabinet
Présentoir frigorifique

(30) Priorität: 03.07.1985 DE 3523845
(43) Veröffentlichungstag der Anmeldung: 07.01.1987
(73) Patentinhaber: Linde Aktiengesellschaft, 65189 Wiesbaden (DE)
(72) Erfinder: Finkenauer, Harry, Dipl.-Designer, D-6090 Rüsselsheim (DE)
(74) Vertreter: Schaefer, Gerhard, Dr.

(56) Entgegenhaltungen:
- EP-A- 0 113 610
- FR-A- 2 196 582
- US-A- 1 955 186
- US-A- 2 929 227
- US-A- 2 984 085

## Beschreibung

Die Erfindung betrifft ein Kühlregal mit einem Warenbottich, einem in dem Warenbottich angeordneten Aufbau und mit rund um den Aufbau angeordneten 'Regalböden.

Ein Kühlregal gemäß Oberbegriff des Anspruches 1 ist durch die US-A-19 55 186 bekannt.

Ein derartiges Kühlregal wird bevorzugt in Selbstbedienungsmärkten als sogenanntes Mittelraumregal eingesetzt, d. h. es ist von allen Seiten für den Kunden bzw. Kaufinteressenten zugänglich. Es dient insbesondere zur Aufbewahrung und Präsentation von abgepackten zu kühlenden Waren wie beispielsweise Molkereiprodukten. Die Regalböden sind in einer oder mehreren Ebenen übereinander angeordnet, wobei jede Ebene die Form eines Rechtecks von kleinerer Grundfläche als der Warenbottich besitzt. Die Kühlung bei einem derartigen Kühlregal erfolgt üblicherweise durch einen gekühlten Luftstrom, der über die Regalböden und/oder als kalter Luftschleier von oben vor den Regalböden nach unten geleitet wird.

Allerdings hat ein derartiges Kühlregal den Nachteil, daß die Regalböden allseitig der Zugluft ausgesetzt sind, so daß es einen hohen Energieaufwand erfordert, um ausreichend Kälte zur Verfügung zu stellen. Dennoch läßt es sich nicht vermeiden, daß Temperaturschwankungen auf den Regalböden auftreten, so daß leicht verderbliche Ware beschädigt wird. Ein zumindest teilweises Abschließen des Kühlregals durch Schutzwände gegen Zugluft könnte dieses Problem zwar lösen, jedoch wird durch Schutzwände die zur Verfügung stehende Stellfläche eingeengt und der offene Regalcharakter geht verloren. Dadurch sind Umsatzrückgänge zu erwarten.

Der Erfindung liegt die Aufgabe zugrunde, ein Kühlregal der eingangs genannten Art zu entwickeln, das eine energiesparende und gleichmäßige Kühlung ermöglicht und das zugleich eine große Stellfläche aufweist. Diese Aufgabe wird erfindungsgemäß dadurch gelöst, daß die an den Stirnseiten des Aufbaus befindlichen Regalböden über die längsseitigen Vorderkanten der an der Längsseite des Aufbaus befindlichen Regalböden ragen und daß an den Stirnseiten der stirnseitigen Regalböden jeweils eine transparente Wand angeordnet ist.

Beim erfindungsgemäßen Kühlregal besitzen der Aufbau und die Regalböden zusammen einen im wesentlichen H-förmigen Grundriß, wobei die Querverbindung des H die Längsseite des Kühlregals darstellt. Zugleich sind die stirnseitigen Regalböden mit transparenten Seitenwänden versehen. Die Seitenwände verhindern an den besonders exponierten vorstehenden Abschnitten der Regalböden, daß warme Luft aus der Umgebung an die aus den Regalböden befindliche Ware gelangt. Das Kühlregal ist daher auch für empfindliche Ware, wie beispielsweise Molkereiprodukte, geeignet. Durch die Verbreiterung der stirnseitigen Regalböden wird die Stellfläche vergrößert und der Regalcharakter bleibt aus jeder Blickrichtung erhalten.

Bei einer bevorzugten Ausgestaltung des Erfindungsgegenstandes ist an der Rückseite der über die Vorderkante der längsseitigen Regalböden ragenden Abschnitte der stirnseitigen Regalböden eine transparente Wand angeordnet. Die transparente Wand verhindert ein Herabfallen von Waren nach hinten und verbessert zugleich den Schutz gegen eindringende Warmluft aus der Umgebung.

Bei einer weiteren Ausgestaltung des Erfindungsgegenstandes reicht die transparente Wand bis zu dem Aufbau. Bei dieser Anordnung sind völlig getrennte Regalbereiche an den Stirn-und Längsseiten geschaffen.

Bei einer weiteren Ausgestaltung des Erfindungsgegenstandes schließt die transparente Wand bündig an der Stirnseite des Aufbaus an.

Es ist von Vorteil, wenn gemäß einer weiteren Ausgestaltung des Erfindungsgegenstandes die stirnseitigen Regalböden im wesentlichen dieselbe Breite wie der Warenbottich besitzen.

Bei einer weiteren Ausgestaltung des Erfindungsgegenstandes ist oberhalb der längsseitigen Regalböden zwischen den vorstehenden Abschnitten der stirnseitigen Regalböden eine Abdeckung vorgesehen. Die Abdeckung bietet einen zusätzlichen Schutz gegen Eindringen der Umgebungsluft und ermöglicht es darüber hinaus, den längsseitigen Regalbereich optisch abzusetzen und eine produktspezifische Warenzone zu schaffen.

Die Erfindung wird anhand von schematisch dargestellten Ausführungsbeispielen näher erläutert.

Hierbei zeigen :
Fig 1 bis 3 eine Ausführungsform eines erfindungsgemäßen Kühlregals in drei verschiedenen Ansichten,
Fig.4 eine weitere Ausführungsform eines erfindungsgemäßen Kühlregals,
Figur 5 eine weitere Ausführungsform eines erfindungsgemäßen Kühlregals.

Das in den Figuren 1 bis 3 dargestellte Kühlregal weist einen wannenförmigen Warenbottich 1 auf, der zur Aufnahme gekühlt aufzubewahrender Waren dient. Außerdem sind unterhalb des Warenraums in dem Warenbottich Kühleinrichtungen vorgesehen. In der Mitte des Warenbottichs 1 befindet sich ein Aufbau 2, an dem Regalböden 3 befestigt sind. Die Regalböden 3 sind, ebenso wie der Warenbottich 1 von allen Seiten aus zugänglich. Es sind Regalböden in drei Ebenen übereinander dargestellt, ebensogut könnten jedoch auch mehr oder weniger Ebenen vorgesehen sein. An der Oberseite des Kühlregals befindet sich eine Decke 4.

Wie aus Figur 4 hervorgeht, sind jeweils zwei Regalböden 3 an den Längsseiten sowie an den Stirnseiten des Aufbaus 2 angeordnet. Die stirnseitigen Regalböden 3 stehen über die Vorderkanten 5 der längsseitigen Regalböden 3 vor und besitzen im wesentlichen dieselbe Breite wie der Warenbottich 1. Durch diese Anordnung besitzen die Regalböden 3 zusammen mit dem Aufbau 2 einen im wesentlichen H-förmigen Grundriß.

An den Stirnseiten der stirnseitigen Regalböden 3 sind transparente Wände 6 angeordnet, die diese Regalböden zur Seite hin abschließen. An den Rückseiten der stirnseitigen Regalböden 3 befindet sich jeweils eine transparente Wand 7. Jede Wand 7 reicht von der angrenzenden Seitenwand 6 bis zum Aufbau 2 und schließt bündig mit dessen Stirnfläche ab. Auf diese Weise sind vier voneinander unabhängige Zonen in dem Kühlregal geschaffen - nämlich jeweils eine auf jeder Stirn und jeder Längsseite des Aufbaus -, die bei Bedarf auf unterschiedlichen Temperaturniveaus gehalten werden können.

Figur 3 zeigt eine Ansicht einer anderen Ausführungsform eines erfindungsgemäßen Kühlregals, die sich von derjenigen gemäß Figur 3 dadurch unterscheidet, daß die transparenten Wände 8 auf der Rückseite der stirnseitigen Regalböden 3 lediglich die über die Vorderkanten 5 der längsseitigen Regalböden 3 ragenden Regalabschnitte abdecken.

Figur 5 zeigt eine an sich der Stirnseite einer weiteren Ausführungsform eines Kühlregals. Bei diesem Kühlregal ist im zurückgesetzen Abschnitt der Decke 4 zwischen den beiden hervorstehenden Abschnitten an den Stirnseiten jeweils eine Abdeckung 9 in Form einer Markise angeordnet. Eine derartige Abdeckung begünstigt einerseits die Ausbildung eines Kühlluftschleiers an den Längsseiten des Kühlregals und schafft andererseits einen optisch abgesetzten Bereich, in dem besondere Waren oder Warengruppen verkaufswirksam angeordnet werden können.

## Patentansprüche

1. Kühlregal mit einem Warenbottich (1), einem in dem Warenbottich (1) angeordneten Aufbau (2) und mit rund um den Aufbau (2) verlaufenden Regalböden (3), dadurch gekennzeichnet, daß die an den Stirnseiten des Aufbaus (2) befindlichen Regalböden (3) über die längsseitigen Vorderkanten (5) der an den Längsseiten des Aufbaus (2) befindlichen Regalböden (3) ragen und daß an den Stirnseiten der stirnseitigen Regalböden (3) jeweils eine transparente Wand (6) angeordnet ist.

2. Kühlregal nach Anspruch 1, dadurch gekennzeichnet, daß an der Rückseite der über die Vorderkante (5) der längsseitigen Regalböden (3) ragenden Abschnitte der stirnseitigen Regalböden (3) eine transparente Wand (7, 8) angeordnet ist.

3. Kühlregal nach Anspruch 2, dadurch gekennzeichnet, daß die transparente Wand (7) bis zu dem Aufbau (2) reicht.

4. Kühlregal nach Anspruch 3, dadurch gekennzeichnet, daß die transparente Wand (7) bündig an der Stirnseite des Aufbaus (2) anschließt.

5. Kühlregal nach einem der Ansprüche 1 bis 4, dadurch gekennzeichnet, daß die stirnseitigen Regalböden (3) im wesentlichen dieselbe Breite wie der Warenbottich (1) besitzen.

6. Kühlregal nach einem der Ansprüche 1 bis 5, dadurch gekennzeichnet, daß oberhalb der längsseitigen Regalböden (3) zwischen den vorstehenden Abschnitten der stirnseitigen Regalböden (3) eine Abdeckung (9) vorgesehen ist.

## Claims

1. A refrigerating shelf comprising a goods trough (1), a structure (2) arranged in the goods trough (1), and shelf floors (3) which extend all round the structure (2), characterised in that the shelf floors (3) which are arranged at the end sides of the structure (2) project beyond the longitudinal-side front edges (5) of the shelf floors (3) which are arranged on the longitudinal sides of the structure (2), and that a transparent wall (6) is in each case arranged at the ends of the end-side shelf floors (3).

2. A refrigerating shelf as claimed in Claim 1, characterised in that a transparent wall (7, 8) is arranged at the rear of those sections of the end-side shelf floors (3) which project beyond the front edge (5) of the longitudinal-side shelf floors (3).

3. A refrigerating shelf as claimed in Claim 2, characterised in that the transparent wall (7) extends to the structure (2).

4. A refrigerating shelf as claimed in Claim 3, characterised in that the transparent wall (7) is flush with the end-side of the structure (2).

5. A refrigerating shelf as claimed in one of the Claims 1 to 4, characterised in that the end-side shelf floors (3) have basically the same width as the goods trough (1).

6. A refrigerating shelf as claimed in one of the Claims 1 to 5, characterised in that a covering (9) is arranged above the longitudinal-side shelf floors (3) between the projecting sections of the end-side shelf floors (3).

## Revendications

1. Etagère réfrigérée comportant un bac à denrées (1), un cadre (2) placé dans le bac à denrées (1), et des rayonnages d'étagère (3) s'étendant autour du cadre (2), caractérisée en ce que les rayonnages d'étagère se trouvant sur les côtés frontaux du cadre (2) par leurs bordures antérieures (5) font saillie des rayonnages d'étagère se trouvant sur les côtés longitudinaux du cadre (2) et en ce que sur les côtés des rayonnages d'étagère (3) est placée une cloison transparente (6).

2. Etagère réfrigérée selon la revendication 1, caractérisée en ce que, sur les sections de rayonnages d'étagère longitudinaux faisant saillie de la bordure antérieure (5) des rayonnages d'étagère frontaux est placée une cloison transparente (7, 8).

3. Etagère réfrigérée selon la revendication 2, caractérisée en ce que la cloison transparente (7) va jusqu'au cadre (2).

4. Etagère réfrigérée selon la revendication 3, caractérisée en ce que la cloison transparente (7) se raccorde obligatoirement sur le côté frontal du cadre (2).

5. Etagère réfrigérée selon l'une des revendications 1 à 4, caractérisée en ce que les rayonnages d'étagère longitudinaux (3) présentent pratiquement la même largeur que le bac à denrées (1).

6. Etagère réfrigérée selon l'une des revendications 1 à 5, caractérisée en ce qu'au-dessus des rayonnages d'étagère longitudinaux (3) est disposé un couvercle entre les sections faisant saillie des rayonnages d'étagère (3) frontaux.
